# EUROPÄISCHE PATENTSCHRIFT

(11) **EP 2 932 792 B1**
(45) Veröffentlichungstag und Bekanntmachung des Hinweises auf die Patenterteilung: **25.11.2020**
(21) Anmeldenummer: 12761704.1
(22) Anmeldetag: 24.07.2012
(51) Int. Cl.: H05B 3/54

(54) **STRAHLKÖRPERELEMENT MIT MULTIPLEN HEIZZONEN**
RADIATOR ELEMENT HAVING MULTIPLE HEATING ZONES
ÉLÉMENT DE CORPS DE RADIATEUR À PLUSIEURS ZONES DE CHAUFFAGE

(43) Veröffentlichungstag der Anmeldung: 21.10.2015
(73) Patentinhaber: Bernstein, Al, 89312 Günzburg (DE)
(72) Erfinder: Bernstein, Al, 89312 Günzburg (DE)
(74) Vertreter: Limbeck, Achim
(86) Internationale Anmeldenummer: PCT/EP2012/003119
(87) Internationale Veröffentlichungsnummer: WO 2014/015883

(56) Entgegenhaltungen:
- EP-A2- 0 199 566
- WO-A2-2008/009282
- JP-A- S61 243 687
- US-A- 4 388 523
- US-A- 6 147 308
- US-A1- 2004 195 234
- US-B1- 6 350 969

## Beschreibung

### Technisches Gebiet

Die Erfindung betrifft ein elektrisches Strahlkörperelement für energieeffiziente Heizsysteme im Kleinspannungs- und Niederspannungsbereich mit röhrenförmigen, Strahlkörpern welche die Heizleistung des Heizwiderstands ohne zusätzlichen Energieverbrauch vergrößern.

### Stand der Technik

Aus dem Stand der Technik (bspw. US 6 350 969 B1, EP 0 199 566 A2 und JP S61 243687 A sind Widerstandsanordnungen bekannt, welche sich durch eine einfache Widerstandswärme auszeichnen und nur durch den Joule-Effekt aufgeheizt werden, wodurch eine nennenswerte, umweltschützende Energieeinsparung nicht möglich ist.

Die US 6 350 969 B1 zeigt eine kostengünstige, selbstregulierende Heizung in Variationen als flexibles Heizband mit Gummiskelett, zur Erhitzung von verschieden geformten Oberflächen auf eine gewünschte Temperatur, die aus einem oder mehreren PTC Keramik Heizelement mit positiven Temperaturkoeffizient besteht und mit gut wärmeleitenden Materialien eine vergrößerte glatte Wärmeübertragungsfläche präsentiert, in Form eines Knopfmoduls, deren Keramik Heizelemente und obere und untere Wärmeübertragungsfläche in Form eines kurzen Zylinders in einem Gummiskelett angeordnet sind. In einer weiteren Ausführung sind die verwendeten Keramikheizelemente in Form eines rechteckigen Prismas dargestellt, die durch Anschlussleitungen elektrisch verbunden sind. Die flachen, verlöngerten Wärmeübertragungsflächen sind von einer dielektrischen Schicht überzogen, über die das Keramikheizelement die Wärme abgibt, wobei sich in einer weiteren Ausführungsform die elektrischen Anschlüsse des rechteckigen Heizelements an den sich gegenüberliegenden Seiten befinden. Ein Austausch und eine Wechselwirkung, die mit Strahlkörper die innere Energie des Systems erhöht, wird dagegen nicht beschrieben.

In EP 0 199 566 A2 und JP S61 243687 A ist ein Wand-, Fußboden-oder Decken PTC Heizelement in Plattenform bekannt, das mit zwei oder mehreren verlängerten selbst regulierenden PTC Elementen ausgestattet ist, die parallel zueinander in dünnen Platten angeordnet und in wärmeleitendem Polymer eingelassen über isolierte Verbindungselemente verbunden sind. Eine Vergrößerung der inneren Energie des Systems wird nicht dargestellt.

### Darstellung der Erfindung

Der vorliegenden Erfindung liegt die Aufgabe zu Grunde, ein neues Strahlkörperelement mit röhrenförmigen Strahlkörpern zu schaffen, dessen Heizleistung ohne zusätzlichen Energieverbrauch vergrößert ist.

Erfindungsgemäß wird die voranstehende Aufgabe gemäß dem Oberbegriff des Anspruchs 1 in Verbindung mit den kennzeichnenden Merkmalen gelöst. Vorteilhafte Ausgestaltungen und Weiterbildungen sind in den abhängigen Unteransprüchen angegeben.

Danach besteht ein Strahlkörperelement der eingangs genannten Art aus mindestens einem elektrischen Heizwiderstand und/oder Heizwiderstandsegment jeglichen Materials jeglicher Form, Leistung und Abmessungen, das mit mindestens einem röhrenförmigen Strahlkörper, bestehend aus einem gut elektrisch leitenden und gut wärmeleitenden Material, jeglicher Form, Abmessungen und Materialbeschaffenheit, vorzugsweise Metall mit geringstmöglichen elektrischen Widerstand, elektrisch verbunden ist. In weiterer Ausführung sind die Strahlkörper in Form von Messingrohren definierter Abmessungen gebildet.

Vorzugsweise ist jeweils ein Segment eines elektrischen Heizwiderstandsegments zwischen zwei röhrenförmigen Strahlkörpern angeordnet.

Die röhrenförmigen Strahlkörper werden konduktiv und radiativ auf die Temperatur der Heizwiderstandsegmente aufgeheizt, ohne dafür zusätzlich elektrische Energie zu verbrauchen. Die Heizleistung der aufgeladenen Strahlkörper ist proportional zu Temperatur, Querschnitt und Baulänge.

Die Heizleistung der auf die ideale Mindestlänge gekürzten Heizwiderstandsegmente wird von den Strahlkörpern mit gleicher Temperaturstrahlung unterstützt, wodurch die Gesamtheizleistung des Strahlkörperelements vergrößert wird.

Erfindungsgemäß werden die röhrenförmigen Strahlkörper jeglicher Form, Abmessung und Materialbeschaffenheit, in besonderer Ausführung in Form von gut wärmeleitenden Aluminiumröhren, weiter in Form von Messingröhren gebildet.

### Kurzbeschreibung der Zeichnung

Weitere Ziele, Merkmale, Vorteile und Anwendungsmöglichkeiten des erfindungsgemäßen Strahlkörperelements ergeben sich aus der nachfolgenden Beschreibung eines Ausführungsbeispiels anhand der Zeichnung. Dabei bilden alle beschriebenen und/oder bildlich dargestellten Merkmale für sich oder in beliebiger Kombination den Gegenstand der Erfindung, unabhängig von der Zusammenfassung in einzelnen Ansprüchen oder deren Rückbeziehung.

In der Zeichnung zeigt
Fig.1 ein Strahlkörperelement mit mehreren Strahlkörpern.

### Ausführung der Erfindung

In der Zeichnung zeigt Fig.1 in schematischer Darstellung ein Strahlkörperelement mit mehreren Strahlkörpern 3. Die röhrenförmigen Strahlkörper 3 sind mit Widerstandsegmenten 1 jeglichen Materials, jeglicher Form, Leistung und Abmessung durch ein Verbindungsmittel 2, vorzugsweise durch Crimpung, elektrisch und thermisch verbunden wobei die Anzahl und Abmessungen der Widerstandsegmente 1, die zwischen den Strahlkörpern 3, definierter Abmessungen mittels Crimpung 2, elektrisch verbunden sind, von der Leistung und Größe des Heizkreises abhängt. Die Anschlussleitungen 7 bestehen vorzugsweise aus Kupfer und werden mit den röhrenförmigen Strahlkörpern 3, elektrisch verbunden. Strahlkörperelemente werden parallel oder in Serie über die Anschlussleitungen 7 mit weiteren Strahlkörperelementen elektrisch verbunden.

### Liste der Bezugsziffern

- 1: Heizwiderstandsegment
- 2: Verbindungsmittel
- 3: röhrenförmige Strahlkörper
- 7: Anschlussleitungen

## Patentansprüche

1. Elektrisches Strahlkörperelement für energieeffiziente Heizsysteme im Kleinspannungs- und Niederspannungsbereich mit Strahlkörper (3)
**dadurch gekennzeichnet, dass** das Strahlkörperelement eine definierte Anzahl röhrenförmiger Strahlkörper (3) umfasst, die jeweils mit einer definierten Anzahl Heizwiderstandsegmenten (1) jeglichen Materials, jeglicher Form, Leistung und Abmessung über Verbindungsmittel (2) elektrisch und thermisch verbunden sind, wobei jeweils ein Segment eines elektrischen Heizwiderstands (1) zwischen zwei Strahlkörpern (3) angeordnet und die röhrenförmigen Strahlkörper (3) an den Enden des elektrischen Strahlkörperelements über Verbindungsmittel (2) mit elektrischen Anschlussleitungen (7) elektrisch verbunden sind.

2. Elektrisches Strahlkörperelement nach Anspruch 1,
**dadurch gekennzeichnet, dass** die Strahlkörper (3) jeglicher Abmessungen und Materialbeschaffenheit aus einem gut elektrisch leitenden und gut wärmeleitenden Material, vorzugsweise Metall mit geringstmöglichem elektrischen Widerstand röhrenförmig gebildet sind.

3. Elektrisches Strahlkörperelement nach Anspruch 1 oder 2,
**dadurch gekennzeichnet, dass** Strahlkörperelemente parallel oder in Serie über die Anschlussleitungen (7), mit weiteren Strahlkörperelementen elektrisch verbunden werden können.

## Claims

1. Electric radiant element for energy-efficient heating systems in the low voltage and low voltage range with radiant element (3),
**characterized in that**
the radiant element element comprises a defined number of tubular radiant elements (3), each of which is electrically and thermally connected to a defined number of heating resistor segments (1) of any material, any shape, power and dimension via connecting means (2), one segment of an electrical heating resistor (1) arranged between two radiators (3) and the tubular radiators (3) at the ends of the electrical radiator element are electrically connected to electrical connection lines (7) via connecting means (2).

2. Electric radiator element according to claim 1,
**characterized in that**
the radiant body (3) of any dimensions and material properties made of a material with good electrical conductivity and good thermal conductivity, preferably metal with the lowest possible electrical resistance, are tubular.

3. Electric radiator element according to claim 1 or 2,
**characterized in that**
the radiant element elements in parallel or in series can be electrically connected to other radiant element elements via the connection lines (7).

## Revendications

1. Élément rayonnant électrique pour les systèmes de chauffage à haut rendement énergétique dans la gamme basse tension et basse tension avec élément rayonnant (3) **caractérisé en ce que** l'élément rayonnant comprend un nombre défini de corps rayonnants tubulaires (3), dont chacun est relié électriquement et thermiquement à un nombre défini de segments de résistance chauffante (1) de n'importe quel matériau, forme, puissance et dimension par des moyens de connexion (2), dans lequel un segment d'une résistance chauffante électrique (1) est disposé entre deux corps rayonnants (3) respectifs et les corps rayonnants tubulaires (3) sont reliés électriquement à des lignes de connexion électrique (7) aux extrémités de l'élément rayonnant électrique par des moyens de connexion (2).

2. Elément rayonnant électrique selon la revendication 1,
**caractérisé en ce que**
les corps rayonnants (3) de toute dimension et composition de matériau sont formés dans une forme tubulaire à partir d'un matériau ayant une bonne conductivité électrique et thermique, de préférence un métal ayant la résistance électrique la plus faible possible.

3. Elément rayonnant électrique selon la revendication 1 ou 2,
**caractérisé en ce que**
les éléments rayonnants peuvent être connectés électriquement en parallèle ou en série via les lignes de connexion (7) à d'autres éléments rayonnants.
